# FASCICULE DE BREVET EUROPEEN

(11) **EP 2 518 753 B1**
(45) Date de publication et mention de la délivrance du brevet: **17.04.2013**
(21) Numéro de dépôt: 12157334.9
(22) Date de dépôt: 28.02.2012
(51) Int. Cl.: H01H 71/52

(54) **Dispositif de coupure de courant électrique à structure simplifiée**
Unterbrechungsvorrichtung für elektrischen Strom mit vereinfachter Struktur
Device for interrupting electric current with simplified structure

(30) Priorité: 27.04.2011 FR 1153599
(43) Date de publication de la demande: 31.10.2012
(73) Titulaire: Legrand France, 87000 Limoges (FR); Legrand SNC, 87000 Limoges (FR)
(72) Inventeur: Leclercq, Benjamin, 06130 GRASSE (FR); Evrard, Jean-Luc, 06110 LE CANNET (FR)
(74) Mandataire: Bethenod, Marc

(56) Documents cités:
- EP-A1- 1 515 352
- EP-A2- 1 387 377
- US-B2- 7 115 829

## Description

L'invention concerne, de façon générale, le domaine des appareillages électriques.

Plus précisément, l'invention concerne un dispositif de coupure de courant électrique, tel qu'un interrupteur sectionneur, comprenant :
- un boîtier;
- au moins un contact fixe solidaire du boîtier;
- un chariot monté coulissant dans le boîtier suivant une direction axiale entre une position inactive et une position finale d'enclenchement en passant par une position de retenue;
- un contact mobile monté à coulissement dans le chariot suivant la direction axiale, en appui sur une butée du chariot dans les positions inactive et de retenue du chariot, et appliqué sur chaque contact fixe dans la position finale d'enclenchement du chariot;
- un premier ressort logé dans le chariot, précontraint en compression, et présentant une première extrémité exerçant sur le contact mobile, suivant la direction axiale, une force élastique dirigée vers le contact fixe;
- des moyens d'actionnement comprenant un excentrique et une biellette dont une première extrémité est liée à l'excentrique, ces moyens d'actionnement étant manoeuvrables à l'extérieur du boîtier depuis une position de repos vers une position finale d'enclenchement en passant par une position d'engagement et une position d'échappement, et étant conçus pour exercer sélectivement, suivant la direction axiale, sur une deuxième extrémité du premier ressort, et par l'intermédiaire d'une deuxième extrémité de la biellette, une force dirigée vers le contact fixe dans un sens propre à augmenter la compression du premier ressort;
- et des moyens de retenue comprenant un organe de retenue lié au boîtier et conçus pour maintenir le chariot dans sa position de retenue pour toute position des moyens d'actionnement comprise entre leur position d'engagement et leur position d'échappement, et pour libérer le chariot au franchissement, par les moyens d'actionnement, de leur position d'échappement, le chariot étant alors brusquement déplacé vers sa position finale d'enclenchement par détente partielle du premier ressort.

Un dispositif de ce type est par exemple décrit dans le brevet américain US 7 115 829.

Dans ce type de dispositif, la réalisation des moyens de retenue est soumise à deux contraintes antinomiques que représentent d'une part la nécessité de doter ce dispositif d'un fonctionnement fiable et reproductible, et d'autre part le souhait d'obtenir cette qualité de fonctionnement avec une structure aussi simple que possible.

Dans ce contexte, la présente invention a pour but de proposer un dispositif de coupure de courant électrique, tel qu'un interrupteur sectionneur, dont les moyens de retenue répondent de manière très satisfaisante à ce besoin.

A cette fin, le dispositif de coupure de l'invention, par ailleurs conforme à la définition générique qu'en donne le préambule ci-dessus, est essentiellement **caractérisé en ce que** l'organe de retenue lié au boîtier est constitué par un épaulement du boîtier, en ce que les moyens de retenue comprennent en outre un cliquet monté pivotant sur le chariot autour d'un axe de pivotement, en ce que ce cliquet comporte au moins une première came s'étendant obliquement par rapport à la direction axiale et une surface d'appui coopérant avec ledit épaulement pour maintenir le chariot dans sa position de retenue, en ce que la deuxième extrémité de la biellette coopère avec la première came pour provoquer, au passage des moyens d'actionnement de leur position d'engagement à leur position d'échappement, un pivotement correspondant du cliquet dans un premier sens autour de son axe de pivotement, et en ce que ladite surface d'appui du cliquet échappe à l'épaulement du boîtier au franchissement, par les moyens d'actionnement, de leur position d'échappement.

De façon connue en soi, le premier ressort peut être constitué par un ressort hélicoïdal.

De préférence, la deuxième extrémité de la biellette s'étend transversalement à la direction axiale et appuie directement sur la deuxième extrémité du premier ressort.

Par ailleurs, l'épaulement peut venir de matière avec la paroi de fond dont est traditionnellement doté le boîtier.

Dans ce cas notamment, le chariot peut présenter une face postérieure qui est disposée en regard de la paroi de fond du boîtier, et sur laquelle le cliquet est monté pivotant.

Il est alors judicieux de prévoir que la face postérieure du chariot présente une fente parallèle à la direction axiale, que la deuxième extrémité de la biellette traverse cette fente, et que cette fente soit conçue, au moins par ses dimensions, pour pouvoir guider la deuxième extrémité de la biellette suivant la direction axiale.

Le chariot peut aussi présenter une face antérieure disposée parallèlement et à distance de sa face postérieure, et cette face antérieure peut être également traversée par la deuxième extrémité de la biellette.

Dans le mode de réalisation préféré de l'invention, il est prévu que la première came du cliquet soit disposée entre l'axe de pivotement et la surface d'appui de ce cliquet, que ce cliquet comprenne une deuxième came s'étendant sensiblement parallèlement à la première came et disposée entre ladite première came et l'axe de pivotement du cliquet, et que la deuxième extrémité de la biellette coopère avec la deuxième came pour provoquer, au passage du chariot de sa position finale d'enclenchement à sa position inactive, un pivotement correspondant du cliquet dans un deuxième sens autour de son axe de pivotement, replaçant la surface d'appui du cliquet en position latente d'engagement avec l'épaulement du boîtier.

Le cliquet présente par exemple une lumière délimitée par un bord fermé et disposée entre l'axe de pivotement et la surface d'appui de ce cliquet, chaque came du cliquet pouvant alors être définie par une portion du bord de ladite lumière.

De façon connue en soi, ce dispositif de coupure de courant électrique peut aussi comporter un deuxième ressort précontraint en compression entre le boîtier et le chariot, ce deuxième ressort sollicitant en permanence le chariot vers sa position inactive.

D'autres caractéristiques et avantages de l'invention ressortiront clairement de la description qui en est faite ci-après, à titre indicatif et nullement limitatif, en référence aux dessins annexés, dans lesquels:
- la figure 1 est une vue éclatée en perspective d'un dispositif conforme à un mode de réalisation possible de l'invention;
- la figure 2 est une vue agrandie en perspective d'un sous-ensemble fonctionnel du dispositif de la figure 1, ce sous-ensemble comprenant notamment le chariot vu du côté de sa face antérieure;
- la figure 3 est une vue agrandie en perspective d'un sous-ensemble fonctionnel du dispositif de la figure 1, ce sous-ensemble comprenant notamment le chariot vu du côté de sa face postérieure équipée du cliquet;
- la figure 4 est une vue illustrant le sous-ensemble visible à la figure 3, tel qu'il se présente avant le montage du cliquet sur le chariot;
- la figure 5 est une vue partielle en élévation d'un dispositif conforme à un mode de réalisation possible de l'invention, observé dans la position de repos des moyens d'actionnement, et du côté de la face antérieure du chariot;
- la figure 6 est une vue partielle en élévation du dispositif de la figure 5, observé dans la position de repos des moyens d'actionnement, et du côté de la face postérieure du chariot;
- la figure 7 est une vue partielle en élévation du dispositif des figures 5 et 6, observé dans la position d'engagement des moyens d'actionnement, et du côté de la face antérieure du chariot;
- la figure 8 est une vue partielle en élévation du dispositif de la figure 5 à 7, observé dans la position d'engagement des moyens d'actionnement, et du côté de la face postérieure du chariot;
- la figure 9 est une vue partielle en élévation du dispositif des figures 5 à 8, observé dans une position des moyens d'actionnement intermédiaire entre leur position d'engagement et leur position d'échappement, et du côté de la face antérieure du chariot;
- la figure 10 est une vue partielle en élévation du dispositif de la figure 5 à 9, observé dans une position des moyens d'actionnement intermédiaire entre leur position d'engagement et leur position d'échappement, et du côté de la face postérieure du chariot;
- la figure 11 est une vue partielle en élévation du dispositif des figures 5 à 10, observé dans un état très transitoire correspondant à la position d'échappement des moyens d'actionnement, et du côté de la face antérieure du chariot;
- la figure 12 est une vue partielle en élévation du dispositif des figures 5 à 11, observé dans un état très transitoire correspondant à la position d'échappement des moyens d'actionnement, et du côté de la face postérieure du chariot;
- la figure 13 est une vue partielle en élévation du dispositif des figures 5 à 12, observé dans la position finale d'enclenchement des moyens d'actionnement, et du côté de la face antérieure du chariot; et
- la figure 14 est une vue partielle en élévation du dispositif des figures 5 à 13, observé dans la position finale d'enclenchement des moyens d'actionnement, et du côté de la face postérieure du chariot.

Les principaux éléments illustrés sur ces figures et invoqués dans la présente description sont repérés par des références entre parenthèses ou non, les références entre parenthèses étant affectées aux ensembles auxquels appartiennent les éléments repérés par des références sans parenthèses.

Comme annoncé précédemment, l'invention concerne un dispositif de coupure de courant électrique, tel qu'un interrupteur sectionneur.

Un tel dispositif comprend, de façon connue, un boîtier 1, un ou plusieurs contacts fixes 21 solidaires du boîtier 1, un contact mobile 22, un chariot 3, un ressort 41, des moyens d'actionnement 5, et des moyens de retenue 6.

Le chariot 3 est monté coulissant dans le boîtier 1, suivant une direction axiale Z représentée verticalement sur les figures 2 à 14, entre une position inactive visible aux figures 5 et 6 et une position finale d'enclenchement visible aux figures 13 et 14, en passant par une position de retenue visible aux figures 7 à 10.

Accessoirement, un tel dispositif comprend généralement aussi un deuxième ressort 42 précontraint en compression entre le boîtier 1 et le chariot 3, ce deuxième ressort 42 étant par exemple constitué par un ressort hélicoïdal et sollicitant en permanence le chariot 3 vers sa position inactive.

Le contact mobile 22 est monté à coulissement dans le chariot 3 suivant la direction axiale Z.

Ce contact mobile 22, qui est en appui sur une butée 30 du chariot 3 dans la position inactive (figures 5 et 6) et dans la position de retenue (figures 7 à 10) de ce chariot 3, est en revanche appliqué sur chaque contact fixe 22 dans la position finale d'enclenchement du chariot 3 (figures 13 et 14).

Le ressort 41, qui est de préférence lui aussi constitué par un ressort hélicoïdal, est logé dans le chariot 3 et précontraint en compression.

L'extrémité 411 du ressort 41, c'est-à-dire l'extrémité inférieure de ce ressort sur les figures, exerce ainsi, sur le contact mobile 22 et suivant la direction axiale Z, une force élastique dirigée vers le contact fixe 21, c'est-à-dire vers le bas sur les figures 2 à 14. Cette force élastique est donc antagoniste à celle exercée par le ressort 42, mais de valeur supérieure.

Les moyens d'actionnement 5, qui comprennent un excentrique 51 et une biellette 52, ont pour fonction de permettre d'augmenter la compression du ressort 41 pour pouvoir déplacer le chariot 3 de sa position inactive vers sa position finale d'enclenchement à l'encontre de la force de rappel antagoniste exercée sur le chariot 3 par le deuxième ressort 42.

Pour ce faire, l'excentrique 51, qui est monté à rotation dans le boîtier 1 autour de son moyeu 510, présente une manette 511 permettant de le manoeuvrer depuis l'extérieur du boîtier 1.

Par ailleurs, la biellette 52 présente une extrémité 521 cinématiquement liée à l'excentrique 51 et une extrémité 522 agissant sur l'extrémité 412 du ressort 41, c'est-à-dire sur l'extrémité supérieure de ce ressort 41 dans la disposition illustrée aux figures 2 à 14.

Une action sur la manette 511, exercée à l'extérieur du boîtier 1, permet donc de provoquer une rotation de l'excentrique 51 autour de son moyeu 510 et un coulissement de la biellette 52.

Plus précisément, l'excentrique 51 et la biellette 52 peuvent ainsi être simultanément déplacés depuis une position de repos visible aux figures 5 et 6, vers une position finale d'enclenchement visible aux figures 13 et 14, en passant notamment par une position d'engagement visible aux figures 7 et 8, et par une position d'échappement visible aux figures 11 et 12.

Lors de ce mouvement, les moyens d'actionnement 5 exercent, sur l'extrémité 412 du ressort 41, par l'intermédiaire de l'extrémité 522 de la biellette 52, et suivant la direction axiale Z, une force qui est dirigée vers le contact fixe 21, c'est-à-dire vers le bas sur les figures 2 à 14, et qui a pour effet d'augmenter la compression du ressort 41 à partir de la position d'engagement de ces moyens d'actionnement, illustrée aux figures 7 et 8.

Les moyens de retenue 6, qui comprennent un organe de retenue 61 lié au boîtier 1, sont conçus pour maintenir le chariot 3 dans sa position de retenue (figures 7 à 10) pour toute position des moyens d'actionnement 5 comprise entre leur position d'engagement (figures 7 et 8) et leur position d'échappement (figures 11 et 12), et pour libérer le chariot 3 au franchissement, par les moyens d'actionnement 5, de leur position d'échappement (figures 11 et 12).

Lors du franchissement, par les moyens d'actionnement 5, de leur position d'échappement, le chariot 3 est brusquement déplacé vers sa position finale d'enclenchement par détente partielle du ressort 41, préalablement précontraint de façon importante par ces moyens d'actionnement 5.

Dans ce contexte, l'apport de l'invention concerne principalement la simplification des moyens de retenue 6.

Selon l'invention, l'organe de retenue lié au boîtier 1 est constitué par un épaulement 61 du boîtier, et ces moyens de retenue 6 comprennent en outre un cliquet 62 monté pivotant sur le chariot 3 autour d'un axe de pivotement X, de préférence transversal à la direction axiale Z.

Le cliquet 62 comporte (figure 3) une came 621 qui s'étend obliquement par rapport à la direction axiale Z, et une surface d'appui 623 qui coopère avec l'épaulement 61 pour maintenir le chariot 3 dans sa position de retenue.

Entre la position de repos (figures 5 et 6) et la position d'engagement (figures 7 et 8) des moyens d'actionnement 5, le ressort 42 est progressivement comprimé et la surface d'appui 623 du cliquet 62 se rapproche de l'épaulement 61 jusqu'à venir en contact avec lui dans la position d'engagement de ces moyens d'actionnement 5.

Ensuite, l'appui de la surface d'appui 623 sur l'épaulement 61 permet de maintenir le chariot 3 dans sa position de retenue pendant que les moyens d'actionnement 5, ayant dépassé leur position d'engagement, poursuivent leur mouvement vers leur position d'échappement, comme le montrent les figures 9 et 10, et compriment progressivement le ressort 41.

Par ailleurs, l'extrémité 522 de la biellette 52 coopère avec la came 621 pour provoquer, au cours du passage des moyens d'actionnement 5 de leur position d'engagement à leur position d'échappement, un pivotement correspondant du cliquet 62 dans le sens d'un dégagement D autour de son axe de pivotement X (figure 10).

Ce pivotement est dimensionné de manière que, lorsque les moyens d'actionnement 5 franchissent leur position d'échappement (figure 12), la surface d'appui 623 du cliquet 62 échappe à l'épaulement 61 du boîtier 1, permettant ainsi au ressort 41 de déplacer brusquement le chariot 3 vers sa position finale d'enclenchement.

En fait, comme le montrent les figures 8, 10 et 12, la came 621 peut être conformée de manière que l'extrémité 522 de la biellette 52 ne provoque le pivotement du cliquet 62 qu'à partir de la position intermédiaire illustrée à la figure 10, c'est-à-dire seulement au voisinage de la fin du passage des moyens d'actionnement 5 de leur position d'engagement vers leur position d'échappement.

De préférence, comme le montre notamment la figure 1, les extrémités 521 et 522 de la biellette 52 s'étendent à la fois transversalement à la direction axiale Z, et transversalement à la portion médiane de la biellette qui relie ces extrémités.

Il est ainsi possible de prévoir que l'extrémité 522 de la biellette 52 appuie directement sur l'extrémité 412 du ressort 41 sans le recours d'une pièce supplémentaire.

De manière avantageuse, l'épaulement 61 peut venir de matière avec la paroi de fond 10 dont le boîtier 1 est doté.

Le cliquet 62 est par exemple monté pivotant sur la face postérieure 31 du chariot 3, c'est-à-dire sur la face du chariot 3 qui se trouve disposée en regard de la paroi de fond 10 du boîtier 1.

Dans ce cas, il est préférable que l'extrémité 522 de la biellette 52 traverse également la face antérieure 32 du chariot 3, c'est-à-dire la face de ce chariot qui est disposée parallèlement et à distance de la face postérieure 31.

Il peut également être judicieux de prévoir que la face postérieure 31 du chariot 3 présente une fente 310 parallèle à la direction axiale Z, et que cette fente 310 soit traversée par l'extrémité 522 de la biellette 52 pour pouvoir assurer le guidage de cette extrémité 522.

Pour optimiser la stabilité du cliquet 62 et réduire l'encombrement des moyens de retenue 6, la came 621 du cliquet 62 est avantageusement disposée entre l'axe de pivotement X et la surface d'appui 623 de ce cliquet 62.

Le cliquet 62 peut aussi comprendre une autre came 622, qui s'étend de façon au moins approximativement parallèle à la came 621 et qui est disposée entre cette came 621 et l'axe de pivotement X du cliquet 62.

L'extrémité 522 de la biellette 52 peut alors coopérer avec cette deuxième came 622 pour provoquer, au passage du chariot 3 de sa position finale d'enclenchement à sa position inactive, un pivotement correspondant du cliquet 62 dans le sens d'un armement A autour de son axe de pivotement X (figure 3), ce pivotement permettant de replacer la surface d'appui 623 du cliquet 62 en position latente d'engagement avec l'épaulement 61 du boîtier 1 sans requérir le recours à un ressort supplémentaire.

Comme le montre également la figure 3, le cliquet 62 peut présenter une lumière 620 délimitée par un bord fermé et disposée entre l'axe de pivotement X et la surface d'appui 623 de ce cliquet 62, de sorte que chacune des cames 621 et 622 de ce cliquet peut être définie par une portion correspondante du bord de cette lumière 620.

## Revendications

1. Dispositif de coupure de courant électrique, tel qu'un interrupteur sectionneur, comprenant :
- un boîtier (1);
- au moins un contact fixe (21) solidaire du boîtier (1);
- un chariot (3) monté coulissant dans le boîtier (1) suivant une direction axiale (Z) entre une position inactive et une position finale d'enclenchement en passant par une position de retenue;
- un contact mobile (22) monté à coulissement dans le chariot (3) suivant la direction axiale (Z), en appui sur une butée (30) du chariot (3) dans les positions inactive et de retenue du chariot, et appliqué sur chaque contact fixe (22) dans la position finale d'enclenchement du chariot (3);
- un premier ressort (41) logé dans le chariot (3), précontraint en compression, et présentant une première extrémité (411) exerçant sur le contact mobile (22), suivant la direction axiale (Z), une force élastique dirigée vers le contact fixe (21);
- des moyens d'actionnement (5) comprenant un excentrique (51) et une biellette (52) dont une première extrémité (521) est liée à l'excentrique (51), ces moyens d'actionnement (5) étant manoeuvrables à l'extérieur du boîtier (1) depuis une position de repos vers une position finale d'enclenchement en passant par une position d'engagement et une position d'échappement, et étant conçus pour exercer sélectivement, suivant la direction axiale (Z), sur une deuxième extrémité (412) du premier ressort (41), et par l'intermédiaire d'une deuxième extrémité (522) de la biellette (52), une force dirigée vers le contact fixe (21) dans un sens propre à augmenter la compression du premier ressort (41);
- et des moyens de retenue (6) comprenant un organe de retenue (61) lié au boîtier (1) et conçus pour maintenir le chariot (3) dans sa position de retenue pour toute position des moyens d'actionnement (5) comprise entre leur position d'engagement et leur position d'échappement, et pour libérer le chariot (3) au franchissement, par les moyens d'actionnement (5), de leur position d'échappement, le chariot (3) étant alors brusquement déplacé vers sa position finale d'enclenchement par détente partielle du premier ressort (41),
**caractérisé en ce que** l'organe de retenue lié au boîtier (1) est constitué par un épaulement (61) du boîtier, **en ce que** les moyens de retenue (6) comprennent en outre un cliquet (62) monté pivotant sur le chariot (3) autour d'un axe de pivotement (X), **en ce que** ce cliquet (62) comporte au moins une première came (621) s'étendant obliquement par rapport à la direction axiale (Z) et une surface d'appui (623) coopérant avec ledit épaulement (61) pour maintenir le chariot (3) dans sa position de retenue, **en ce que** la deuxième extrémité (522) de la biellette (52) coopère avec la première came (621) pour provoquer, au passage des moyens d'actionnement (5) de leur position d'engagement à leur position d'échappement, un pivotement correspondant du cliquet (62) dans un premier sens (D) autour de son axe de pivotement (X), et **en ce que** ladite surface d'appui (623) du cliquet (62) échappe à l'épaulement (61) du boîtier (1) au franchissement, par les moyens d'actionnement (5), de leur position d'échappement.

2. Dispositif de coupure de courant électrique suivant la revendication 1, **caractérisé en ce que** le premier ressort (41) est un ressort hélicoïdal.

3. Dispositif de coupure de courant électrique suivant l'une quelconque des revendications précédentes, **caractérisé en ce que** la deuxième extrémité (522) de la biellette (52) s'étend transversalement à la direction axiale (Z) et appuie directement sur la deuxième extrémité (412) du premier ressort (41).

4. Dispositif de coupure de courant électrique suivant l'une quelconque des revendications précédentes, **caractérisé en ce que** le boîtier (1) présente une paroi de fond (10), et **en ce que** l'épaulement (61) vient de matière avec la paroi de fond (10).

5. Dispositif de coupure de courant électrique suivant la revendication 4, **caractérisé en ce que** le chariot (3) présente une face postérieure (31) disposée en regard de la paroi de fond (10) du boîtier (1), et **en ce que** le cliquet (62) est monté pivotant sur la face postérieure (31) du chariot (3).

6. Dispositif de coupure de courant électrique suivant les revendications 3 et 5, **caractérisé en ce que** la face postérieure (31) du chariot (3) présente une fente (310) parallèle à la direction axiale (Z), **en ce que** la deuxième extrémité (522) de la biellette (52) traverse cette fente (310), et **en ce que** cette fente (310) est conçue pour guider la deuxième extrémité (522) de la biellette (52) suivant la direction axiale (Z).

7. Dispositif de coupure de courant électrique suivant la revendication 6, **caractérisé en ce que** le chariot (3) présente une face antérieure (32) disposée parallèlement et à distance de sa face postérieure (31), et **en ce que** cette face antérieure (32) est également traversée par la deuxième extrémité (522) de la biellette (52).

8. Dispositif de coupure de courant électrique suivant l'une quelconque des revendications précédentes, **caractérisé en ce que** la première came (621) du cliquet (62) est disposée entre l'axe de pivotement (X) et la surface d'appui (623) de ce cliquet (62), **en ce que** ce cliquet (62) comprend une deuxième came (622) s'étendant sensiblement parallèlement à la première came (621) et disposée entre ladite première came (621) et l'axe de pivotement (X) du cliquet (62), et **en ce que** la deuxième extrémité (522) de la biellette (52) coopère avec la deuxième came (622) pour provoquer, au passage du chariot (3) de sa position finale d'enclenchement à sa position inactive, un pivotement correspondant du cliquet (62) dans un deuxième sens (A) autour de son axe de pivotement (X), replaçant la surface d'appui (623) du cliquet (62) en position latente d'engagement avec l'épaulement (61) du boîtier (1).

9. Dispositif de coupure de courant électrique suivant l'une quelconque des revendications précédentes, **caractérisé en ce que** le cliquet (62) présente une lumière (620) délimitée par un bord fermé et disposée entre l'axe de pivotement (X) et la surface d'appui (623) de ce cliquet (62), et **en ce que** chaque came (621, 622) du cliquet (62) est définie par une portion du bord de ladite lumière (620).

10. Dispositif de coupure de courant électrique suivant l'une quelconque des revendications précédentes, **caractérisé en ce qu'**il comporte un deuxième ressort (42) précontraint en compression entre le boîtier (1) et le chariot (3), ce deuxième ressort (42) sollicitant en permanence le chariot (3) vers sa position inactive.

## Claims

1. An electric current cut-off device such as a switch disconnector, comprising:
- a casing (1) ;
- at least a fixed contact (21) secured to the casing (1) ;
- a trolley (3) sliding in the casing (1) in an axial direction (Z) between an inactive position and a final interlocking position passing via a retaining position;
- a mobile contact (22) slidingly mounted in the trolley (3) in the axial direction (Z), in abutment on a bearing (30) of the trolley (3) in the inactive and retaining positions of the trolley, and applied onto each fixed contact (22) in the final interlocking position of the trolley (3);
- a first spring (41) housed in the trolley (3), pre-stressed in compression, and exhibiting a first end (411) exerting on the mobile contact (22), in the axial direction (Z), an elastic force directed towards the fixed contact (21);
- actuating means (5) comprising an eccentric element (51) and a coupling link (52) whereof a first end (521) is linked to the eccentric element (51), these actuating means (5) being maneuverable from outside the casing (1) from a rest position to a final interlocking position passing via an engagement position and a release position, and being designed to selectively exert, in the axial direction (Z), on a second end (412) of the first spring (41), and by means of a second end (522) of the coupling link (52), a force directed towards the fixed contact (21) in a direction adapted to increase the compression of the first spring (41);
- and retaining means (6) comprising a retaining member (61) connected to the casing (1) and designed for maintaining the trolley (3) in its retaining position for any position of the actuating means (5) ranging between their engagement position and their release position, and for freeing the trolley (3) upon the passing, of the actuating means (5), to their release position, the trolley (3) thus, being suddenly moved towards its final interlocking position by partial expansion of the first spring (41),
**characterized in that** the retaining member connected to the casing (1) is constituted by a shoulder (61) of the casing (1), **in that** the retaining means (6) further comprise a ratchet (62) pivotally mounted on the trolley (3) around a pivot axis (X), **in that** the ratchet (62) comprises at least a first cam element (621) obliquely extending with respect to the axial direction (Z) and a supporting surface (623) cooperating with said shoulder (61) in order to maintain the trolley (3) in its retaining position, **in that** the second end (522) of the coupling link (52) cooperates with the first cam element (621) in order to cause, at the passage of the actuating means (5) from their engagement position to their release position, a corresponding pivoting of the ratchet (62) in a first direction (D) around its pivot axis (X), and **in that** said supporting surface (623) of the ratchet (62) is freed from the shoulder (61) of the casing (1) upon the passing, of the actuating means (5), to their release position.

2. The electric current cut-off device according to claim 1, **characterized in that** the first spring (41) is a helical spring.

3. The electric current cut-off device according to any one of the preceding claims, **characterized in that** the second end (522) of the coupling link (52) extends transversally with respect to the axial direction (Z) and presses directly on the second end (412) of the first spring (41).

4. The electric current cut-off device according to any one of the preceding claims, **characterized in that** the casing (1) exhibits a bottom wall (10), and **in that** the shoulder (61) is integral with the bottom wall (10).

5. The electric current cut-off device according to claim 4, **characterized in that** the trolley (3), exhibits a posterior side (31) arranged facing the bottom wall (10) of the casing (1), and **in that** the ratchet (62) is pivotally mounted on the posterior side (31) of the trolley (3).

6. The electric current cut-off device according to claims 3 and 5, **characterized in that** the posterior side (31) of the trolley (3) exhibits a slit (310) parallel with the axial direction (Z), **in that** the second end (522) of the coupling link (52) crosses this slit (310), and **in that** this slit (310) is designed to guide the second end (522) of the coupling link (52) in the axial direction (Z).

7. The electric current cut-off device according to claim 6, **characterized in that** the trolley (3) exhibits a front side (32) arranged in parallel and at a distance from its posterior side (31), and **in that** this front side (32) is also crossed by the second end (522) of the coupling link (52).

8. The electric current cut-off device according to any one of the preceding claims, **characterized in that** the first cam element (621) of the ratchet (62) is arranged between the pivot axis (X) and the supporting surface (623) of the ratchet (62), **in that** this ratchet (62) comprises a second cam element (622) substantially extending in parallel with the first cam element (621) and arranged between said first cam element (621) and the pivot axis (X) of the ratchet (62), and **in that** the second end (522) of the coupling link (52) cooperates with the second cam element (622) in order to cause, at the passage of the trolley (3) from its final interlocking position to its inactive position, a corresponding pivoting of the ratchet (62) in a second direction (A) around its pivot axis (X), replacing the supporting surface (623) of the ratchet (62) in latent engagement position with the shoulder (61) of the casing (1).

9. The electric current cut-off device according to any one of the preceding claims, **characterized in that** the ratchet (62) exhibits a lumen (620) delimited by a closed edge and arranged between the pivot axis (X) and the supporting surface (623) of this ratchet (62), and **in that** each cam element (621, 622) of the ratchet (62) is defined by a portion of the edge of said lumen (620).

10. The electric current cut-off device according to any one of the preceding claims, **characterized in that** it comprises a second spring (42) pre-stressed in compression between the casing (1) and the trolley (3), this second spring (42) permanently urging the trolley (3) towards its inactive position.

## Patentansprüche

1. Vorrichtung zur Unterbrechung von elektrischem Strom, wie beispielsweise ein Trennschalter, umfassend:
- ein Gehäuse (1);
- mindestens einen festen Kontakt (21), der mit dem Gehäuse (1) verbunden ist;
- einen Schlitten (3), der gleitend in dem Gehäuse (1) entlang einer Axialrichtung (Z) zwischen einer inaktiven Position und einer Endauslöseposition, über eine Halteposition verlaufend, montiert ist,
- einen beweglichen Kontakt (22), der gleitend in dem Schlitten (3) entlang der Axialrichtung (Z) auf einem Anschlag (30) des Schlittens (3) in der inaktiven Position und der Halteposition des Schlittens montiert ist und an jeden festen Kontakt (22) in der Endauslöseposition des Schlittens (3) angelegt ist;
- eine erste Feder (41), die in dem Schlitten (3) angeordnet, in Kompression vorgespannt ist und ein erstes Ende (411) aufweist, das auf den beweglichen Kontakt (22) in Axialrichtung (Z) eine elastische Kraft ausübt, die zum festen Kontakt (21) gerichtet ist;
- Betätigungsmittel (5), umfassend einen Exzenter (51) und einen Schwingarm (52), dessen erstes Ende (521) mit dem Exzenter (51) verbunden ist, wobei diese Betätigungsmittel (5) außerhalb des Gehäuses (1) von einer Ruheposition in eine Endauslöseposition über eine Eingriffsposition und eine Freigabeposition steuerbar und derart ausgeführt sind, dass sie selektiv entlang der Axialrichtung (Z) auf ein zweites Ende (412) der ersten Feder (41) und über ein zweites Ende (522) des Schwingarms (52) eine Kraft ausüben, die zum festen Kontakt (21) in eine Richtung, die die Kompression der ersten Feder (41) verstärken kann, gerichtet ist;
- und Haltemittel (6), umfassend ein Halteelement (61), das mit dem Gehäuse (1) verbunden ist, und derart ausgeführt, dass sie den Schlitten (3) in seiner Halteposition in jeder Position der Betätigungsmittel (5) zwischen ihrer Eingriffsposition und ihrer Freigabeposition halten, und dass sie den Schlitten (3) beim Überschreiten ihrer Freigabeposition durch die Betätigungsmittel (5) freigeben, wobei der Schlitten (3) nun plötzlich in seine Endauslöseposition durch teilweise Entspannung der ersten Feder (41) verschoben wird,
**dadurch gekennzeichnet, dass** das Halteelement, das mit dem Gehäuse (1) verbunden ist, von einem Absatz (61) des Gehäuses gebildet ist, dass die Haltemittel (6) ferner eine Raste (62) umfassen, die schwenkbar auf dem Schlitten (3) um eine Schwenkachse (X) montiert ist, dass diese Raste (62) mindestens eine erste Nocke (621), die sich schräg zur Axialrichtung (Z) erstreckt, und eine Stützfläche (623) umfasst, die mit dem Absatz (61) zusammenwirkt, um den Schlitten (3) in seiner Halteposition zu halten, dass das zweite Ende (522) des Schwingarms (52) mit der ersten Nocke (621) zusammenwirkt, um beim Übergang von ihrer Eingriffsposition in ihre Freigabeposition durch die Betätigungsmittel (5) ein entsprechendes Schwenken der Raste (62) in eine erste Richtung (D) um ihre Schwenkachse (X) hervorzurufen, und dass die Stützfläche (623) der Raste (62) aus dem Absatz (61) des Gehäuses (1) beim Überschreiten ihrer Freigabeposition durch die Betätigungsmittel (5) austritt.

2. Vorrichtung zur Unterbrechung von elektrischem Strom nach Anspruch 1, **dadurch gekennzeichnet, dass** die erste Feder (41) eine Spiralfeder ist.

3. Vorrichtung zur Unterbrechung von elektrischem Strom nach einem der vorhergehenden Ansprüche, **dadurch gekennzeichnet, dass** sich das zweite Ende (522) des Schwingarms (52) quer zur Axialrichtung (Z) erstreckt und direkt auf dem zweiten Ende (412) der ersten Feder (41) aufliegt.

4. Vorrichtung zur Unterbrechung von elektrischem Strom nach einem der vorhergehenden Ansprüche, **dadurch gekennzeichnet, dass** das Gehäuse (1) eine Bodenwand (10) aufweist, und dass der Absatz (61) mit der Bodenwand (10) aus einem Stück ist.

5. Vorrichtung zur Unterbrechung von elektrischem Strom nach Anspruch 4, **dadurch gekennzeichnet, dass** der Schlitten (3) eine Rückseite (31) aufweist, die gegenüber der Bodenwand (10) des Gehäuses (1) angeordnet ist, und dass die Raste (62) schwenkbar auf der Rückseite (31) des Schlittens (3) montiert ist.

6. Vorrichtung zur Unterbrechung von elektrischem Strom nach den Ansprüchen 3 und 5, **dadurch gekennzeichnet, dass** die Rückseite (31) des Schlittens (3) einen Schlitz (310) parallel zur Axialrichtung (Z) aufweist, dass das zweite Ende (522) des Schwingarms (52) durch diesen Schlitz (310) hindurchgeht, und dass dieser Schlitz (310) derart ausgeführt ist, dass er das zweite Ende (522) des Schwingarms (52) in Axialrichtung (Z) führt.

7. Vorrichtung zur Unterbrechung von elektrischem Strom nach Anspruch 6, **dadurch gekennzeichnet, dass** der Schlitten (3) eine Vorderseite (32) aufweist, die parallel und in einem Abstand zu seiner Rückseite (31) angeordnet ist, und dass durch diese Vorderseite (32) ebenfalls das zweite Ende (522) des Schwingarms (52) hindurchgeht.

8. Vorrichtung zur Unterbrechung von elektrischem Strom nach einem der vorhergehenden Ansprüche, **dadurch gekennzeichnet, dass** die erste Nocke (621) der Raste (62) zwischen der Schwenkachse (X) und der Stützfläche (623) dieser Raste (62) angeordnet ist, dass diese Raste (62) eine zweite Nocke (622) umfasst, die sich im Wesentlichen parallel zur ersten Nocke (621) erstreckt und zwischen der ersten Nocke (621) und der Schwenkachse (X) der Raste (62) angeordnet ist, und dass das zweite Ende (522) des Schwingarms (52) mit der zweiten Nocke (622) zusammenwirkt, um, wenn der Schlitten (3) von seiner Endauslöseposition in seine inaktive Position übergeht, ein entsprechendes Schwenken der Raste (62) in eine zweite Richtung (A) um ihre Schwenkachse (X) hervorzurufen, wobei die Stützfläche (623) der Raste (62) wieder in latente Eingriffsposition mit dem Absatz (61) des Gehäuses (1) gebracht wird.

9. Vorrichtung zur Unterbrechung von elektrischem Strom nach einem der vorhergehenden Ansprüche, **dadurch gekennzeichnet, dass** die Raste (62) eine Öffnung (620) aufweist, die von einem geschlossenen Rand begrenzt und zwischen der Schwenkachse (X) und der Stützfläche (623) dieser Raste (62) angeordnet ist, und dass jede Nocke (621, 622) der Raste (62) durch einen Abschnitt des Randes der Öffnung (620) definiert ist.

10. Vorrichtung zur Unterbrechung von elektrischem Strom nach einem der vorhergehenden Ansprüche, **dadurch gekennzeichnet, dass** sie eine zweite in Kompression zwischen dem Gehäuse (1) und dem Schlitten (3) vorgespannte Feder (42) umfasst, wobei diese zweite Feder (42) den Schlitten (3) permanent in seine inaktive Position belastet.
